# EUROPÄISCHE PATENTSCHRIFT

(11) **EP 3 064 254 B1**
(45) Veröffentlichungstag und Bekanntmachung des Hinweises auf die Patenterteilung: **24.06.2020**
(21) Anmeldenummer: 16153099.3
(22) Anmeldetag: 28.01.2016
(51) Int. Cl.: A62C 3/07, A62C 3/16, B61D 17/12

(54) **FAHRZEUG MIT BRANDSCHUTZEINRICHTUNG**
VEHICLE WITH FIRE PROTECTION DEVICE
VEHICULE EQUIPE D'UN DISPOSITIF DE PROTECTION ANTI-INCENDIE

(30) Priorität: 02.03.2015 DE 102015203666
(43) Veröffentlichungstag der Anmeldung: 07.09.2016
(73) Patentinhaber: Siemens Mobility GmbH, 81739 München (DE)
(72) Erfinder: Dick, Florian Sebastian, 51069 Köln (DE); Seume, Ines, 47918 Tönisvorst (DE)

(56) Entgegenhaltungen:
- EP-A2- 2 154 762
- WO-A1-2006/105569
- DE-A1-102012 203 146
- US-A- 4 318 350
- US-A- 4 588 523

## Beschreibung

Die Erfindung bezieht sich auf Fahrzeuge mit einem zumindest abschnittsweise im Fahrzeuginnenraum befindlichen elektrischen Leiter und mindestens einer elektrischen Schnittstelle im Bereich einer Öffnung in der Außenhaut des Fahrzeugs oder außerhalb des Fahrzeugs.

Fahrzeuge der genannten Art sind beispielsweise im Bereich der Schienenfahrzeug- bzw. Eisenbahntechnik bekannt. Beispielshalber wird dazu auf die US 4,318,350 A verwiesen. Die elektrischen Leiter, die durch die Öffnung in der Außenhaut der Schienenfahrzeuge nach außen geführt werden, dienen beispielsweise dazu, auf dem Fahrzeugdach befindliche elektrische Betriebskomponenten, wie beispielsweise Klimageräte, Umrichter oder Pantographenantriebe, anzusteuern und/oder mit elektrischem Strom zu versorgen.

Im Falle eines Fahrzeugbrands im Fahrzeuginnenraum besteht das Problem, dass auch außerhalb der Außenhaut des Fahrzeugs befindliche Betriebskomponenten des Fahrzeugs in Mitleidenschaft gezogen werden können und die Fahrfähigkeit des Fahrzeugs dadurch verloren gehen kann; dies ist im Falle von Tunnelfahrten besonders problematisch.

Der Erfindung liegt demgemäß die Aufgabe zugrunde, ein Fahrzeug der eingangs angegebenen Art bezüglich des Brandschutzes zu verbessern.

Diese Aufgabe wird erfindungsgemäß durch ein Fahrzeug mit den Merkmalen gemäß Patentanspruch 1 gelöst. Vorteilhafte Ausgestaltungen des erfindungsgemäßen Fahrzeugs sind in Unteransprüchen angegeben.

Danach ist erfindungsgemäß vorgesehen, dass die Schnittstelle vom Fahrzeuginneren durch mindestens eine Brandschutzeinrichtung getrennt ist, die im Falle eines Brandes im Innenraum des Fahrzeugs eine die Schnittstelle außer Funktion setzende Brandeinwirkung auf die Schnittstelle verhindert oder zumindest verzögert.

Ein wesentlicher Vorteil des erfindungsgemäßen Fahrzeugs ist darin zu sehen, dass durch die erfindungsgemäß vorgesehene Brandschutzeinrichtung eine im Bereich einer Öffnung in der Außenhaut des Fahrzeugs oder außerhalb des Fahrzeugs befindliche elektrische Schnittstelle geschützt wird, so dass die Funktionsfähigkeit der elektrischen Schnittstelle, insbesondere die Isolationsfähigkeit bzw. der Isolationswiderstand zwischen den Kontakten der Schnittestelle, und damit die Funktionsfähigkeit der mit dieser Schnittstelle verbundenen elektrischen Betriebskomponente des Fahrzeugs auch während eines Fahrzeugbrands im Fahrzeuginnenraum, zumindest für eine gewisse Zeitspanne, aufrechterhalten bleiben. Bei einer entsprechenden Dimensionierung der Brandschutzeinrichtung lässt sich in vorteilhafter Weise erreichen, dass die elektrische Schnittstelle und die mit dieser in Verbindung stehende Betriebskomponente im Falle eines Fahrzeugbrands im Fahrzeuginnenraum für 15 Minuten oder länger ihre Funktionsfähigkeit aufrechterhalten können.

Bei dem Fahrzeug kann es sich um ein Fahrzeug beliebiger Bauart handeln, beispielsweise um ein Wasserfahrzeug, ein Flugzeug usw., jedoch wird ein Einsatz bei Schienenfahrzeugen wegen der erwähnten Tunnelfahrtproblematik als besonders vorteilhaft angesehen.

Es ist vorgesehen, dass die Brandschutzeinrichtung - vom Fahrzeuginnenraum aus gesehen - vor der Öffnung in der Außenhaut des Fahrzeugs angeordnet ist.

Der elektrische Leiter und die elektrische Schnittstelle stehen vorzugsweise mit einer für die Fahrfähigkeit des Fahrzeugs notwendigen Betriebskomponente in Verbindung. Bei einer solchen Ausgestaltung dient die Brandschutzeinrichtung anschaulich beschrieben also dazu, die Fahrfähigkeit des Fahrzeugs im Falle eines Fahrzeugbrands im Fahrzeuginnenraum zu verlängern. Wie bereits erwähnt, ist die Fahrfähigkeit insbesondere bei Tunnelfahrten von besonderer Bedeutung.

Bei einer vorteilhaften Ausgestaltungsvariante des Fahrzeugs ist vorgesehen, dass die Öffnung in der Außenhaut des Fahrzeugs im Fahrzeugdach angeordnet ist und der elektrische Leiter durch die Öffnung im Fahrzeugdach hindurchgeführt ist. Die Schnittstelle ist bei dieser Variante vorzugsweise auf dem Fahrzeugdach montiert und stellt eine elektrische Verbindung zwischen dem Leiter und einer auf dem Fahrzeugdach befindlichen elektrischen Betriebskomponente, insbesondere einem Klimagerät, einem Umrichter oder einem Pantographenantrieb, her. Die Brandschutzeinrichtung ist bevorzugt im Fahrzeuginneren angeordnet und verschließt die Öffnung vom Fahrzeuginneren aus.

Die Brandschutzeinrichtung weist Mineralwolle, insbesondere Steinwolle, zur Brand- bzw. Feuerdämmung auf.

Zur Erhöhung der Brandschutzwirkung der Brandschutzeinrichtung ist vorgesehen, dass die Brandschutzeinrichtung zumindest ein Blech, insbesondere Schottblech, aufweist, das die Schnittstelle gegenüber dem Fahrzeuginnenraum schützt. Das Blech besteht vorzugsweise aus Edelstahl.

Bezüglich der Anordnung der Komponenten ist es vorgesehen, dass die Mineralwolle zwischen der elektrischen Schnittstelle und dem Blech angeordnet ist.

Die Brandschutzeinrichtung ist vorzugsweise derart ausgestaltet, dass sie die Funktionsfähigkeit der Schnittstelle, insbesondere den für deren Betrieb notwendigen elektrischen Isolationswiderstand zwischen den Kontakten der (vorzugsweise als offene Steckverbindung ausgeführten) Schnittstelle, für mindestens 15 Minuten (besonders bevorzugt für mindestens 30 Minuten) nach Eintritt eines Brandes im Fahrzeuginnenraum aufrechterhält.

Die Erfindung wird nachfolgend anhand von Ausführungsbeispielen näher erläutert; dabei zeigen beispielhaft
- Figur 1: in einer aufgeschnittenen dreidimensionalen Darstellung schräg von der Seite einen Abschnitt eines Fahrzeugdachs, auf dem eine elektrische Schnittstelle angeordnet ist,
- Figur 2: das Fahrzeugdach gemäß Figur 1 in einer dreidimensionalen Sicht vom Fahrzeuginnenraum aus, bevor elektrische Leiter und eine Brandschutzeinrichtung installiert worden sind und,
- Figur 3: das Fahrzeugdach gemäß den Figuren 1 und 2 vom Fahrzeuginnenraum aus gesehen, nachdem die Brandschutzeinrichtung montiert worden ist.

In den Figuren werden der Übersicht halber für identische oder vergleichbare Komponenten stets dieselben Bezugszeichen verwendet.

Die Figur 1 zeigt in einer dreidimensionalen Darstellung schräg von der Seite einen Abschnitt eines Fahrzeugdachs 11 eines nicht weiter dargestellten Fahrzeugs 10. Bei dem Fahrzeug 10 kann es sich beispielsweise um ein Schienenfahrzeug handeln.

Das Fahrzeugdach 11, das einen Abschnitt der Außenhaut des Fahrzeugs 10 bildet, ist mit einer Öffnung 20 versehen, durch die elektrische Leiter, die im Fahrzeuginnenraum 12 des Fahrzeugs 10 angeordnet sind, hindurch nach außen zu einer außenliegenden und auf dem Fahrzeugdach 11 befindlichen elektrischen Schnittstelle 40 geführt werden können. Aus Gründen der Übersicht ist in der Darstellung gemäß Figur 1 lediglich ein einziger elektrischer Leiter durch die Öffnung 20 hindurchgeführt; dieser Leiter ist mit dem Bezugszeichen 30 gekennzeichnet.

Bei der elektrischen Schnittstelle 40 handelt es sich vorzugsweise um eine Steckverbindung, insbesondere offene Steckverbindung, die zum Schutz vor äußeren Einflüssen innerhalb eines Schnittstellengehäuses 50 angeordnet ist.

Um im Falle eines Fahrzeugbrandes im Fahrzeuginnenraum 12 einen ausreichenden Schutz der elektrischen Schnittstelle 40 zu gewährleisten, ist bei dem Fahrzeug 10 gemäß Figur 1 zwischen der elektrischen Schnittstelle 40 und dem Fahrzeuginnenraum 12 eine Brandschutzeinrichtung 60 vorgesehen. Bei dem Ausführungsbeispiel gemäß Figur 1 ist die Brandschutzeinrichtung 60 vom Fahrzeuginnenraum 12 aus gesehen vor der Öffnung 20 im Fahrzeugdach 11 angeordnet, wodurch die Öffnung 20 und damit die Schnittstelle 40 von dem Fahrzeuginnenraum 12 abgeschottet werden.

Im Falle eines Fahrzeugbrandes wird die Brandschutzeinrichtung 60 einen brandbedingten Ausfall der elektrischen Schnittstelle 40 verzögern und somit die Funktion der mit dem elektrischen Leiter 30 verbundenen Betriebskomponente des Fahrzeugs 10 verlängern. Handelt es sich bei der Betriebskomponente um eine für die Fahrfähigkeit des Fahrzeugs 10 relevante bzw. notwendige Betriebskomponente, so wird die Brandschutzeinrichtung 60 - im Falle eines Fahrzeugbrandes im Fahrzeuginnenraum 12 - die Fahrfähigkeit des Fahrzeugs 10 in vorteilhafter Weise signifikant verlängern.

Bei dem Ausführungsbeispiel gemäß Figur 1 umfasst die Brandschutzeinrichtung 60 ein Mineralwollelement 61, vorzugsweise in Form eines Steinwollelements, sowie ein zusätzliches Schottblech, das in der Figur 1 nicht näher dargestellt ist und erst im Zusammenhang mit der Figur 3 weiter unten näher erläutert wird. Der elektrische Leiter ist vorzugsweise durch das Mineralwollelement 61 hindurchgezogen.

Bezüglich der Ausgestaltung des Mineralwollelements 61 wird es als vorteilhaft angesehen, wenn die Dicke des Mineralwollelements 61 mindestens 50 mm beträgt.

Die Figur 2 zeigt das Fahrzeugdach 11 des Fahrzeugs 10 gemäß Figur 1 mit der Öffnung 20 sowie das auf dem Fahrzeugdach 11 befindliche Schnittstellengehäuse 50 in einer dreidimensionalen Sicht vom Fahrzeuginnenraum 12 aus betrachtet, bevor der elektrische Leiter 30 installiert und die Brandschutzeinrichtung 60 gemäß Figur 1 montiert worden sind.

Die Figur 3 zeigt das Fahrzeugdach 11 und das Schnittstellengehäuse 50 in einer dreidimensionalen Sicht vom Fahrzeuginnenraum 12 aus betrachtet, nachdem die Brandschutzeinrichtung 60 vor der Öffnung 20 montiert worden ist. Man erkennt das Mineralwollelement 61, das die Öffnung 20 verschließt sowie darüber hinaus ein Schottblech 62 der Brandschutzeinrichtung 60, das das Mineralwollelement 61 vom Fahrzeuginnenraum 12 trennt.

Die Funktion des Schottblechs 62 besteht darin, das Mineralwollelement 61 vom Fahrzeuginnenraum 12 und damit vor der unmittelbaren Brandeinwirkung eines im Fahrzeuginnenraum 12 auftretenden Brands zu schützen und somit die Brandschutzwirkung der Brandschutzeinrichtung 60 insgesamt zu erhöhen.

Das Schottblech 62 besteht vorzugsweise aus Metall: Im Falle eines Schottblechs aus Stahl wird eine Blechdicke von mindestens 1 mm als vorteilhaft angesehen; im Falle eines Aluminiumblechs wird eine Blechdicke von mindestens 3 mm als vorteilhaft angesehen.

Die Brandschutzeinrichtung 60 ist bei dem Ausführungsbeispiel gemäß den Figuren 1 bis 3 vor der Öffnung 20 in der Außenhaut des Fahrzeugs 10 angeordnet; alternativ ist es möglich, die Brandschutzeinrichtung 60 unmittelbar in der Öffnung 20 zu positionieren.

Durch die bei dem Fahrzeug 10 gemäß den Figuren 1 bis 3 vorgesehene Brandschutzeinrichtung 60 lässt sich erreichen, dass die außerhalb des Fahrzeugs 10 angeordnete Schnittstelle 40 über mindestens 15 Minuten (besonders bevorzugt über mindestens 30 Minuten) ihre elektrische Funktion, insbesondere ihre Isolationsfähigkeit zwischen den Kontakten im Falle einer offenen Steckverbindung, aufrechterhält und damit gewährleistet, dass die mit dem elektrischen Leiter elektrisch verbundene Betriebskomponente des Fahrzeugs 10 für diese Zeitspanne von mindestens 15 Minuten (besonders bevorzugt von mindestens 30 Minuten) auch während eines Fahrzeugbrands im Fahrzeuginnenraum 12 betriebsfähig bleibt.

Handelt es sich bei der Betriebskomponente um eine für die Fahrfähigkeit des Fahrzeugs 10 notwendige Betriebskomponente, so wird durch die Brandschutzeinrichtung 60 die Fahrfähigkeit des Fahrzeugs 10 für die genannten Zeitspannen entsprechend verlängert.

## Patentansprüche

1. Fahrzeug (10), insbesondere Schienenfahrzeug, mit einem zumindest abschnittsweise im Fahrzeuginnenraum (11) befindlichen elektrischen Leiter (30) und mindestens einer elektrischen Schnittstelle (40) im Bereich einer Öffnung (20) in der Außenhaut des Fahrzeugs (10) oder außerhalb des Fahrzeugs (10),
**dadurch gekennzeichnet, dass**
die Schnittstelle (40) vom Fahrzeuginneren durch mindestens eine Brandschutzeinrichtung (60) getrennt ist, die im Falle eines Brandes im Fahrzeuginnenraum (11) eine die Schnittstelle (40) außer Funktion setzende Brandeinwirkung auf die Schnittstelle (40) verhindert oder zumindest verzögert, die Brandschutzeinrichtung (60) - vom Fahrzeuginnenraum (11) aus gesehen - vor der Öffnung (20) in der Außenhaut des Fahrzeugs (10) angebracht ist,
die Brandschutzeinrichtung (60) Mineralwolle und zumindest ein Blech (62) aufweist, das die Schnittstelle (40) von dem Fahrzeuginnenraum (12) trennt,
wobei die Mineralwolle zwischen der elektrischen Schnittstelle (40) und dem Blech (62) angeordnet ist.

2. Fahrzeug (10) nach Anspruch 1,
**dadurch gekennzeichnet, dass**
der elektrische Leiter (30) und die elektrische Schnittstelle (40) mit einer für die Fahrfähigkeit des Fahrzeugs (10) notwendigen Betriebskomponente in Verbindung stehen.

3. Fahrzeug (10) nach einem der voranstehenden Ansprüche,
**dadurch gekennzeichnet, dass**
- die Öffnung (20) in der Außenhaut des Fahrzeugs (10) im Fahrzeugdach (11) angeordnet ist,
- der elektrische Leiter (30) durch die Öffnung (20) im Fahrzeugdach (11) hindurchgeführt ist,
- die Schnittstelle (40) auf dem Fahrzeugdach (11) montiert ist und eine elektrische Verbindung zwischen dem Leiter (30) und einer auf dem Fahrzeugdach (11) befindlichen elektrischen Betriebskomponente, insbesondere einem Klimagerät, einem Umrichter oder einem Pantographenantrieb, herstellt und
- die Brandschutzeinrichtung (60) im Fahrzeuginneren angeordnet ist und die Öffnung (20) vom Fahrzeuginneren aus gesehen verschließt.

4. Fahrzeug (10) nach einem der voranstehenden Ansprüche,
**dadurch gekennzeichnet, dass**
die Brandschutzeinrichtung (60) Steinwolle aufweist.

## Claims

1. Vehicle (10), in particular rail vehicle, having an electrical conductor (30) which is located at least in certain sections in the passenger compartment (11), and at least one electrical interface (40) in the region of an opening (20) in the outer skin of the vehicle (10) or outside the vehicle (10),
**characterized in that**
the interface (40) is separated from the interior of the vehicle by at least one fire protection device (60) which, in the case of a fire in the passenger compartment (11), prevents or at least delays the fire from having the effect of disabling the interface (40)
the fire protection device (60) is attached - when viewed from the passenger compartment (11) - in front of the opening (20) in the outer skin of the vehicle (10),
the fire protection device (60) has mineral wool and at least one piece of sheet metal (62) which separates the interface (40) from the passenger compartment (12),
wherein the mineral wool is arranged between the electrical interface (40) and the piece of sheet metal (62).

2. Vehicle (10) according to Claim 1,
**characterized in that**
the electrical conductor (30) and the electrical interface (40) are connected to an operating component which is necessary for the vehicle (10) to be able to drive.

3. Vehicle (10) according to one of the preceding claims,
**characterized in that**
- the opening (20) is arranged in the outer skin of the vehicle (10) in the vehicle roof (11),
- the electrical conductor (30) is guided through the opening (20) in the vehicle roof (11),
- the interface (40) is mounted on the vehicle roof (11) and brings about an electrical connection between the conductor (30) and an electrical operating component located on the vehicle roof (11), in particular an air-conditioning device, a convertor or a pantograph drive, and
- the fire protection device (60) is arranged in the interior of the vehicle and closes off the opening (20) when viewed from the interior of the vehicle.

4. Vehicle (10) according to one of the preceding claims,
**characterized in that**
the fire protection device (60) has rock wool.

## Revendications

1. Véhicule (10), notamment véhicule ferroviaire, comprenant un conducteur (30) électrique se trouvant, au moins par tronçon, dans l'espace (11) intérieur du véhicule et au moins une interface (40) électrique dans la partie d'une ouverture (20) de la peau extérieure du véhicule (10) ou à l'extérieur du véhicule (10),
**caractérisé en ce que**
l'interface (40) est séparée de l'intérieur du véhicule par au moins un dispositif (60) de protection vis-à-vis d'un incendie, qui, dans le cas d'un incendie dans l'espace (11) intérieur du véhicule, empêche ou au moins ralentit un effet de l'incendie sur l'interface (40), la mettant hors de fonctionnement,
le dispositif (60) de protection vis-à-vis de l'incendie est mis - considéré de l'espace (11) intérieur du véhicule - avant l'ouverture (20) de la peau extérieure du véhicule (10),
le dispositif (60) de protection vis-à-vis de l'incendie a de la laine minérale et au moins une tôle (62), qui sépare l'interface (40) de l'espace (12) intérieur du véhicule,
la laine minérale étant disposée entre l'interface (40) électrique et la tôle (62).

2. Véhicule (10) suivant la revendication 1,
**caractérisé en ce que**
le conducteur (30) électrique et l'interface (40) électrique sont en liaison avec un composant de fonctionnement nécessaire pour l'aptitude à se déplacer du véhicule (10).

3. Véhicule (10) suivant l'une des revendications précédentes,
**caractérisé en ce que**
- l'ouverture (20) de la peau extérieure du véhicule (10) est disposée dans le toit (11) du véhicule,
- le conducteur (30) électrique passe dans l'ouverture (20) du toit (11) du véhicule,
- l'interface (40) est montée sur le toit (11) du véhicule et une liaison électrique est ménagée entre le conducteur (30) et un composant électrique de fonctionnement se trouvant sur le toit (11) du véhicule, notamment un appareil de conditionnement d'air, un convertisseur ou un entraînement à pantographe, et
- le dispositif (60) de protection vis-à-vis d'un incendie est disposé à l'intérieur du véhicule et ferme l'ouverture (20), considéré de l'intérieur du véhicule.

4. Véhicule (10) suivant l'une des revendications précédentes,
**caractérisé en ce que**
le dispositif (60) de protection vis-à-vis de l'incendie a de la laine minérale.
